# EUROPÄISCHE PATENTSCHRIFT

(11) **EP 1 054 097 B1**
(45) Veröffentlichungstag und Bekanntmachung des Hinweises auf die Patenterteilung: **05.06.2002**
(21) Anmeldenummer: 00108201.5
(22) Anmeldetag: 14.04.2000
(51) Int. Cl.: D21F 1/00

(54) **Papiermaschinenbespannung, insbesondere als Trockensieb**
Papermaking fabric, in particular a dryer cloth
Toile pour machine à papier, en particulier une toile de séchage

(30) Priorität: 20.05.1999 DE 19923088
(43) Veröffentlichungstag der Anmeldung: 22.11.2000
(73) Patentinhaber: Thomas Josef Heimbach GmbH & Co., D-52353 Düren (DE)
(72) Erfinder: Best, Walter, Dr., 52351 Düren (DE)
(74) Vertreter: Paul, Dieter-Alfred, Dipl.-Ing.

(56) Entgegenhaltungen:
- EP-A- 0 155 712
- EP-A- 0 580 478
- EP-A- 0 837 179
- GB-A- 2 266 731

## Beschreibung

Die Erfindung betrifft eine Papiermaschinenbespannung, insbesondere als Trockensieb, mit einer für die Auflage einer Papierbahn vorgesehenen Papierseite und einer davon abgewandten Maschinenseite, wobei die Papiermaschinenbespannung ein Gewebe aus Längs- und Querfäden hat oder daraus besteht und wobei jeweils zwei benachbarte Längsfäden unter Bildung eines Längsfadenpaares gleichbindig mit Querfäden einbinden.

Ein solches Trockensieb ist der EP-A-0 837 179 oder der EP 0 609 664 A1 zu entnehmen.

Das aus der EP 0 609 664 A1 bekannte Trockensieb besteht aus einem einlagigen Gewebe mit runden Querfäden, die auch als Hohlmonofilamente ausgebildet sein können, und mit zwei Längsfadensystemen, wobei die Längsfäden als Flachmonofilamente gestaltet sind. Eines der Längsfadensysteme verläuft vornehmlich auf der Papierseite, wobei jeweils zwei benachbarte Längsfäden ein Längsfadenpaar bildet, das gleichbindig mit den Querfäden einbindet. Mit dem zweiten Längsfadensystem verläuft jeweils ein Längsfaden unterhalb eines Längsfadenpaares.

Sofern Trockensiebe, wie sie sich aus der EP 0 609 664 A1 ergeben, flach gewebt werden, ist ihre Länge endlich, so daß ihre Stirnkanten nach dem Einzug in die Papiermaschine miteinander verbunden werden müssen. Die EP 0 609 664 A1 enthält nichts darüber, wie dies bei dem darin offenbarten Trockensieb geschieht.

Im Stand der Technik ist es bekannt, die Enden bzw. Stirnkanten von Papiermaschinengeweben mit Hilfe einer sogenannten Steckdrahtnaht zu verbinden. Hierzu werden an den Stirnkanten ösenbildende Schlaufen ausgebildet, die beim Zusammenfügen der Stirnkanten in Überlappung gebracht werden, so daß die Ösen der Schlaufen beider Stirnkanten fluchten und folglich einen Durchgangskanal bilden, in den ein Steckdraht eingeschoben werden kann. Dieser Steckdraht kuppelt die Ösen beider Stirnkanten und macht somit die Papiermaschinenbespannung endlos.

Zur Ausbildung der Schlaufen werden vielfach die Längsfäden des Papiermaschinengewebes herangezogen, indem ein Teil der Längsfäden über den letzten Querfaden hinausgeführt und unter Ausbildung einer Öse wieder in das Gewebe zurückgewebt wird, während ein anderer Teil der Längsfäden unmittelbar, d.h. ohne Ösenbildung wieder zurückgewebt wird (vgl. US 5 089 324; US 4 438 789). Das Zurückweben geschieht bei den in diesen Dokumenten offenbarten Geweben in der Weise, daß der zurückgewebte Abschnitt des jeweiligen Längsfadens neben diesem eingebunden wird, wobei der Verlauf dieses Abschnittes von dem des betreffenden Längsfadens abweicht. Bei dem Papiermaschinengewebe nach der EP 0 532 510 B1 wird der zurückgewebte Abschnitt unterhalb des zugehörigen Längsfadens wieder in das Gewebe eingeführt, so daß die Schlaufen keinen Verwindungen unterliegen.

Der Erfindung liegt die Aufgabe zugrunde, die Stirnkanten bei einer Papiermaschinenbespannung der eingangs genannten Art zwecks Herstellung einer Steckdrahtnaht so auszubilden, daß das Warenbild insbesondere auf der Papierseite über die gesamte Länge der Papiermaschinenbespannung gleichbleibend ist.

Diese Aufgabe wird erfindungsgemäß dadurch gelöst, daß an den Stirnkanten der Papiermaschinenbespannung jeweils der Längsfaden eines Längsfadenpaars mit dem benachbarten Längsfaden des benachbarten Längsfadenpaars eine Schlaufe bildet. Grundgedanke der Erfindung ist es also, die Längsfadenbildung der Schlaufen so zurückzuweben, daß die durch eine Schlaufe zusammengehörenden Längsfäden benachbart verlaufen, jedoch zu zwei verschiedenen benachbarten Längsfadenpaaren gehören. Diese Art der Längsfadenführung garantiert ein gleichmäßiges Warenbild auf der Papierseite über die gesamte Länge der Papiermaschinenbespannung, wobei gleichzeitig Schlaufen für eine Steckdrahtnaht ausgebildet werden. Die Eigenschaften der Papiermaschinenbespannung werden deshalb über die gesamte Länge durch die paarweise Führung der Längsfäden geprägt.

In Ausbildung der Erfindung ist vorgesehen, daß abwechselnd eine Schlaufe eng um den letzten Querfaden herumgelegt und eine Schlaufe unter Bildung einer Schlaufenöse herausgezogen ausgebildet ist. Statt dessen können auch sämtliche Schlaufen unter Bildung einer Schlaufenöse herausgezogen ausgebildet sein.

In weiterer Ausgestaltung der Erfindung ist vorgesehen, daß benachbarte Längsfadenpaare die Querfäden entgegengesetzt einbinden. Falls ein Teil oder sämtliche Querfäden als Flachquerfäden ausgebildet sind, sollten die Längsfadenpaare jeweils nur einen der Flachquerfäden einbinden.

Nach einen weiteren Merkmal der Erfindung ist vorgesehen, daß jeweils wenigstens zwei als Rundquerfäden ausgebildete Querfäden an der Maschinenseite von zumindest einem Teil von als Flachquerfäden ausgebildeten Querfäden anliegen und jeweils ein Flachquerfaden und seine an ihm anliegenden Rundquerfäden von zumindest einem Teil der Längsfäden gemeinsam eingebunden sind. Diese Ausbildung zeichnet sich durch besondere Dimensionsstabilität aus.

Es ist nicht notwendig, daß die an einem Flachquerfaden maschinenseitig anliegenden Rundquerfäden aneinanderliegen. Eine Verschiebung der Rundquerfäden gegenüber den Flachquerfäden wird jedoch reduziert, wenn die Rundquerfäden sich gegenseitig berühren. Dabei sollte die Summe der Durchmesser der Rundquerfäden, die an einem Flachquerfaden anliegen, nicht größer sein als dessen Erstrekkung in Längsrichtung, damit die Rundquerfäden nicht über die Flachquerfäden überstehen.

In weiterer Ausgestaltung der Erfindung ist vorgesehen, daß neben den Flachquerfäden und den an ihnen anliegenden Rundquerfäden keine weiteren Querfäden vorhanden sind, also immer eine Kombination aus Flach- und diese unterstützenden Rundquerfäden vorhanden ist. Alternativ dazu kann jedoch auch vorgesehen sein, daß ein Teil der Längsfäden die Flachquerfäden nur papierseitig einbindet und ansonsten nur mit Rundquerfäden einbindet, die zwischen den an den Flachquerfäden anliegenden Rundquerfäden verlaufen.

Alternativ zu der vorbeschriebenen Kombination aus Flachund Rundquerfäden ist vorgesehen, daß wenigstens ein Teil der Querfäden als Flachquerfaden ausgebildet ist, an denen maschinenseitig vorspringende Längsstege angeformt sind, wobei die Längsstege sich in Richtung der Längsachse der Flachquerfäden erstrecken. Auch diese Maßnahme dient der Dimensionsstabilität der Querfäden und sorgt dafür, daß die glatte papierseitige Oberfläche der Flachquerfäden möglichst eben bleibt und damit die Papierbahn großflächig unterstützt. Die Herstellung solcher Flachquerfäden kann durch Extrudierung des verwendeten Kunststoffmaterials geschehen.

Die Längsstege können den jeweiligen Anforderungen und den Herstellungsmöglichkeiten angepaßt werden und in diesem Rahmen beliebigen Querschnitt haben. In Frage kommen insbesondere rechteckige, trapezförmige und/oder runde Querschnitte. Die Anzahl der Längsstege ist prinzipiell nicht begrenzt. Besonders günstige Verhältnisse ergeben sich, wenn nebeneinander zwei oder drei Längsstege ausgeformt sind.

Die Flachquerfäden haben zweckmäßigerweise eine Erstrekkung in Längsrichtung (Laufrichtung) der Papiermaschinenbespannung von 1 bis 25 mm, vorzugsweise 10 bis 15 mm, und in Dickenrichtung (quer zur Ebene der Papiermaschinenbespannung) von 0,2 mm bis 1 mm. Definitionsgemäß fallen unter den Begriff "Flachquerfäden" jedoch immer nur solche, bei denen die Dicke geringer ist als die Erstrekkung in Längsrichtung der Papiermaschinenbespannung. Auch die Längsfäden können als Flachfäden ausgebildet sein. Hier sollte die Erstreckung in Querrichtung der Papiermaschinenbespannung (Breite) von 0,5 bis 5 mm und in Dikkenrichtung von 0,2 bis 1 mm gehen.

Um eine Verschiebung der Rundquerfäden gegenüber den von ihnen unterstützten Flachquerfäden weitgehend zu vermeiden, sollten die Längsfäden jeweils nur einen Flachquerfaden einbinden, also etwa nach Art einer Leinwandbindung, sieht man die Kombination aus Flach- und Rundquerfäden als eine Einheit an.

Als Materialien für die Längsfäden kommen insbesondere hydrolyse-stabilisiertes Polyester PET, PPS, PEEK und PCTA in Frage. Für die Querfäden sind insbesondere die Materialien hydrolyse-stabilisiertes Polyester PET, PPS, Polysulfon, PEEK, PCTA und PEN geeignet.

In der Zeichnung ist die Erfindung anhand eines Ausführungsbeispiels näher veranschaulicht. Es zeigen:
- Fig. 1: eine Draufsicht auf den Endabschnitt eines Trockensiebes;
- Fig. 2: einen Längsschnitt durch den Ausschnitt gemäß Fig. 1;
- Fig. 3: einen Längsschnitt durch ein Trockensieb, das gegenüber dem Trockensieb gemäß den Figuren 1 und 2 bezüglich der Querfäden abgewandelt ist.

Aus der Draufsicht gemäß Fig. 1 ist zu erkennen, daß das Trockensieb 1 auf der Papierseite breite Flachquerfäden - beispielhaft mit 2 bezeichnet - aufweist, die von Längsfadenpaaren - beispielhaft mit 3 bezeichnet - eingebunden werden, wobei jedes Längsfadenpaar 3 aus zwei Längsfäden - beispielhaft mit 4, 5 bezeichnet - besteht, die innerhalb eines Längsfadenpaares 3 gleichbindig verlaufen. Die Längsfadenpaare 3 binden mit den Flachquerfäden 2 nach Art einer Leinwandbindung ein, d. h. sie binden papierseitig einen Flachquerfaden 2 und maschinenseitig den darauf folgenden Flachquerfaden 2 und dann wieder papierseitig den nachfolgenden Flachquerfaden 2 ein.

Das Einbinden der Längsfäden 4, 5 mit den Flachquerfäden 2 ist noch deutlicher Fig. 2 zu entnehmen. In dieser Figur ist zu erkennen, daß an der Unterseite der Flachquerfäden 2 jeweils zwei Rundquerfäden - beispielhaft mit 6, 7 bezeichnet - anliegen und jene paarweise unterstützen. Eine Verschiebung der Rundquerfäden 6, 7 relativ zu den Flachquerfäden 2 wird durch die wechselweise Einbindung der Flachquerfäden 2 und den zugehörigen Rundquerfäden 6, 7 durch die Längsfadenpaare 3 vermieden.

Die Längsfäden 4, 5 der Längsfadenpaare 3 bilden in der Version unterhalb der strichpunktierten Linie an der Stirnkante 8 des Trockensiebes 1 große Schlaufen - beispielhaft mit 9 bezeichnet - und kleine Schlaufen - beispielhaft mit 10 bezeichnet - aus. Die großen Schlaufen 9 wechseln sich mit kleinen Schlaufen 10 ab. Die Version oberhalb der strichpunktierten Linie bildet nur große Schlaufen 9 aus. Es versteht sich, daß durch diese Darstellung zwei verschiedene Arten von Stirnkanten 8 gezeigt werden sollen, daß jedoch bei einem Trockensieb nur eine Schlaufenversion vorhanden ist. Die großen Schlaufen 9 bilden Schlaufenösen 11 aus, wobei diese Schlaufen 9 mit entsprechenden großen Schlaufen an der anderen Stirnkante des Trockensiebes 1 so in Überlappung gebracht werden können, daß sämtliche Schlaufenösen 11 fluchten und damit einen Kanal bilden, durch den in an sich bekannter Weise ein Steckdraht zur Verbindung der Stirnkanten 8 unter Bildung einer sogenannten Steckdrahtnaht geschoben werden kann.

Die Besonderheit der Schlaufenbildung besteht vorliegend darin, daß ein Längsfaden 4 eines Längsfadenpaares 3 nach der Schlaufenbildung in der Weise zurückgewebt wird, daß er den benachbarten Längsfaden 12 des benachbarten Längsfadepaares 13 bildet. Entsprechendes gilt für den Längsfaden 5 des Längsfadenpaares 3, d. h. durch die Schlaufenbildung wird er zum benachbarten Längsfaden 14 des benachbarten Längsfadenpaares 15. Hierdurch ergibt sich eine nur geringe Verwindung der Schlaufen 9, 10 und ein auf der Papierseite sehr gleichmäßiges Warenbild des Trockensiebes 1.

Das in Figur 3 dargestellte Trockensieb 21 unterscheidet sich von dem Trockensieb 1 gemäß den Figuren 1 und 2 lediglich durch die Gestaltung der beispielhaft mit 22 bezeichneten Querfäden. Diese Querfäden 22 sind als einstückige Formstränge ausgebildet. Jeder Querfaden 22 hat papierseitig einen Flachquerfaden 23, an dessen Maschinenseite nebeneinander zwei Längsstege 24, 25 angeformt sind. Die Längsstege 24, 25 haben im wesentlichen kreisförmigen Querschnitt und vergrößern die Biegesteifigkeit des jeweils zugehörigen Flachquerfadens 23.

Die Querfäden 22 werden von Längsfäden 26 in der gleichen Weise eingebunden wie die Kombination aus Flachquerfäden 2 und maschinenseitig anliegenden Rundquerfäden 6, 7 bei dem Trockensieb 1 gemäß den Figuren 1 und 2.

## Patentansprüche

1. Papiermaschinenbespannung, insbesondere als Trockensieb (1, 21), mit einer für die Auflage einer Papierbahn vorgesehenen Papierseite und einer davon abgewandten Maschinenseite, wobei die Papiermaschinenbespannung (1) ein Gewebe aus Längsfäden (4, 5, 12, 14, 26) und Querfäden (2, 6, 7, 22) hat oder daraus besteht und wobei jeweils zwei benachbarte Längsfäden (4, 5, 26) unter Bildung eines Längsfadenpaares (3) gleichbindig mit Querfäden (2, 6, 7, 22) einbinden, **dadurch gekennzeichnet, daß** an den Stirnkanten der Papiermaschinenbespannung (1, 21) jeweils der Längsfaden (4, 5, 26) eines Längsfadenpaares (3) mit dem benachbarten Längsfaden (12, 14) des benachbarten Längsfadenpaares (13, 15) eine Schlaufe (9, 10) bildet.

2. Papiermaschinenbespannung nach Anspruch 1, **dadurch gekennzeichnet, daß** abwechselnd eine Schlaufe (10) eng um den letzten Querfaden (2, 6, 7, 22) herumgelegt und eine Schlaufe (9) unter Bildung einer Schlaufenöse (11)herausgezogen ausgebildet ist.

3. Papiermaschinenbespannung nach Anspruch 1, **dadurch gekennzeichnet, daß** sämtliche Schlaufen (9) unter Bildung einer Schlaufenöse (11) herausgezogen ausgebildet sind.

4. Papiermaschinenbespannung nach einem der Ansprüche 1 bis 3, **dadurch gekennzeichnet, daß** benachbarte Längsfadenpaare (3, 12, 14) die Querfäden (2, 6, 7, 22) entgegengesetzt einbinden.

5. Papiermaschinenbespannung nach einem der Ansprüche 1 bis 4, **dadurch gekennzeichnet, daß** die Längsfadenpaare (3, 13, 15) jeweils nur einen als Flachquerfaden (2, 23) ausgebildeten Querfaden einbinden.

6. Papiermaschinenbespannung nach einem der Ansprüche 1 bis 5, **dadurch gekennzeichnet, daß** jeweils wenigstens zwei als Rundquerfäden (6, 7) ausgebildete Querfäden an der Maschinenseite an zumindest einem Teil der von als Flachquerfäden (2) ausgebildeten Querfäden anliegen und jeweils ein Flachquerfaden (2) und seine an ihm anliegenden Rundquerfäden (6, 7) von zumindest einem Teil der Längsfäden (4, 5, 12, 14) gemeinsam eingebunden sind.

7. Papiermaschinenbespannung nach Anspruch 6, **dadurch gekennzeichnet, daß** die an einem Flachquerfaden (2) maschinenseitig anliegenden Rundquerfäden (6, 7) aneinander anliegen.

8. Papiermaschinenbespannung nach Anspruch 6 oder 7, **dadurch gekennzeichnet, daß** die Summe der Durchmesser der Rundquerfäden (6, 7), die an einem Flachquerfaden (2) anliegen, nicht größer ist als dessen Erstreckung in Längsrichtung der Papiermaschinenbespannung (1).

9. Papiermaschinenbespannung nach einem der Ansprüche 6 bis 8, **dadurch gekennzeichnet, daß** neben den Flachquerfäden (2) und den an ihnen anliegenden Rundquerfäden (6, 7) keine weiteren Querfäden vorhanden sind.

10. Papiermaschinenbespannung nach einem der Ansprüche 6 bis 8, **dadurch gekennzeichnet, daß** ein Teil der Längsfäden die Flachquerfäden nur papierseitig einbindet und ansonsten nur mit Rundquerfäden einbindet, die zwischen den an den Flachquerfäden anliegenden Rundquerfäden verlaufen.

11. Papiermaschinenbespannung nach einem der Ansprüche 1 bis 5, **dadurch gekennzeichnet, daß** wenigstens ein Teil der Querfäden (22) als Flachquerfäden (23) ausgebildet ist, an denen maschinenseitig vorspringende Längsstege (24, 25) angeformt sind.

12. Papiermaschinenbespannung nach Anspruch 11, **dadurch gekennzeichnet, daß** die Längsstege (24, 25) rechtekkigen, trapezförmigen und/oder runden Querschnitt haben.

13. Papiermaschinenbespannung nach Anspruch 11 oder 12, **dadurch gekennzeichnet, daß** nebeneinander zwei oder drei Längsstege (24, 25) angeformt sind.

14. Papiermaschinenbespannung nach einem der Ansprüche 6 bis 13, **dadurch gekennzeichnet, daß** die Flachquerfäden (2, 23) eine Erstreckung in Längsrichtung der Papiermaschinenbespannung (1, 21) von 1 bis 25 mm, vorzugsweise 10 bis 15 mm, und in Dickenrichtung von 0,2 bis 1 mm haben.

15. Papiermaschinenbespannung nach einem der Ansprüche 6 bis 14, **dadurch gekennzeichnet, daß** die Längsfäden (4, 5, 12, 14, 26) als Flachlängsfäden ausgebildet sind.

16. Papiermaschinenbespannung nach Anspruch 15, **dadurch gekennzeichnet, daß** die Flachlängsfäden (4, 5, 12, 14, 26) eine Erstreckung in Querrichtung der Papiermaschinenbespannung von 0,5 bis 5 mm und in Dickenrichtung von 0,2 bis 1 mm haben.

## Claims

1. A paper-making machine covering, in particular a drying screen (1, 21), having a paper side provided for supporting a web of paper and a machine side facing away from the paper side, in which case the paper-making machine covering (1) has or consists of a woven structure made of longitudinal threads (4, 5, 12, 14, 26) and transverse threads (2, 6, 7, 22), and in which two adjacent longitudinal threads (4, 5, 26) are each linked with the same weave to transverse threads (2, 6, 7, 22) to form a pair of longitudinal threads (3), **characterized in that**, at the end edges of the paper-making machine covering (1, 21), each longitudinal thread (4, 5, 26) of a pair of longitudinal threads (3) forms a loop (9, 10) with the adjacent longitudinal thread (12, 14) of the adjacent pair of longitudinal threads (13, 15).

2. A paper-making machine covering according to Claim 1, **characterized in that** alternately one loop (10) is laid closely around the last transverse thread (2, 6, 7, 22), and one loop (9) is pulled out to form a looped eyelet (11).

3. A paper-making machine covering according to Claim 1, **characterized in that** all the loops (9) are pulled out to form looped eyelets (11).

4. A paper-making machine covering according to one of Claims 1 to 3, **characterized in that** adjacent pairs of longitudinal threads (3, 12, 14) are woven into the transverse threads (2, 6, 7, 22) in opposite directions.

5. A paper-making machine covering according to one of Claims 1 to 4, **characterized in that** each pair of longitudinal threads (3, 13, 15) only ties in one transverse thread taking the form of a flat transverse thread (2, 23).

6. A paper-making machine covering according to one of Claims 1 to 5, **characterized in that** in each case at least two transverse threads formed as round transverse threads (6, 7) rest on the machine side against at least some of the transverse threads formed as flat transverse threads (2) and in each case one flat transverse thread (2) and its adjacent round transverse threads (6, 7) are together tied in by at least some of the longitudinal threads (4, 5, 12, 14).

7. A paper-making machine covering according to Claim 6, **characterized in that** the round transverse threads (6, 7) resting against a flat transverse thread (2) on the machine side rest against one another.

8. A paper-making machine covering according to Claim 6 or 7, **characterized in that** the sum of the diameters of the round transverse threads (6, 7), resting against a flat transverse thread (2), is not greater than the extension of the flat transverse thread (2) in longitudinal direction of the paper-making machine covering (1).

9. A paper-making machine covering according to one of Claims 6 to 8, **characterized in that** no further transverse threads are provided apart from the flat transverse threads (2) and the round transverse threads (6, 7) resting against them.

10. A paper-making machine covering according to one of Claims 6 to 8, **characterized in that** some of the longitudinal threads tie in the flat transverse threads only on the paper side and otherwise only tie in with round transverse threads, which extend between the round transverse threads resting against the flat transverse threads.

11. A paper-making machine covering according to one of Claims 1 to 5, **characterized in that** at least some of the transverse threads (22) are formed as flat transverse threads (23), on which projecting longitudinal ribs (24, 25) are formed on the machine side.

12. A paper-making machine covering according to Claim 11, **characterized in that** the longitudinal ribs (24, 25) have a rectangular, trapezoidal and/or round cross-section.

13. A paper-making machine covering according to Claim 11 or 12, **characterized in that** two or three longitudinal ribs (24, 25) are formed next to one another.

14. A paper-making machine covering according to one of Claims 6 to 13, **characterized in that** the flat transverse threads (2, 23) have an extension in longitudinal direction of the paper-making machine covering (1, 21) of 1 to 25 mm, and preferably 10 to 15 mm, and in direction of thickness of 0.2 to 1 mm.

15. A paper-making machine covering according to one of Claims 6 to 14, **characterized in that** the longitudinal threads (4, 5, 12, 14, 26) are formed as flat longitudinal threads.

16. A paper-making machine covering according to Claim 15, **characterized in that** the flat longitudinal threads (4, 5, 12, 14, 26) have an extension in transverse direction of the paper-making machine covering of 0.5 to 5 mm and in direction of thickness of 0.2 to 1 mm.

## Revendications

1. Revêtement de machine de papier, en particulier comme toile de séchage (1, 21), avec l'un pour l'édition d'un chemin de papier la page de papier prévue et une page de machine détournée dans lequel et le revêtement de machine de papier (1) a un tissu de filss plus longs (4, 5, 12, 14, 26) et les fils de travers (2, 6, 7, 22) ou s'en compose et chaque fois deux fils voisins plus longs (4, 5, 26) relient sous la formation d'une paire plus longue de fils (3) reliés à l'identique avec les fils de trame (2, 6, 7, 22), **caractérisé en ce qu'**au bord frontal du revêtement de machine de papier (1, 21) chaque fois les fils plus longs (4, 5, 26) forment une paire plus longue de fils (3) avec les fils voisins plus longs (12, 14) des voisins paires plus longue de fils (13, 15) d'un noeud (9,10).

2. Revêtement de machine de papier selon la revendication 1, **caractérisé en ce qu'**à tour de rôle un noeud (10) est formé étroitement autour des derniers fils de trame (2, 6, 7, 22) retroussés et est retiré un noeud (9) par la formation d'un anneau de noeud (11).

3. Revêtement de machine de papier selon la revendication 1, **caractérisé en ce que** tous les noeuds (9) sont formés et retirés par la formation d'un anneau de noeud (11).

4. Revêtement de machine de papier selon l'une des revendications 1 à 3, **caractérisé en ce que** les paires plus longues de fils voisins (3, 12, 14) relient les fils de trame (2, 6, 7, 22) opposés.

5. Revêtement de machine de papier selon l'une des revendications 1 à 4, **caractérisé en ce que** les paires de filss plus longs (3, 13, 15) relient chaque fois seulement un fil de chaîne plat (2, 23) aux fils de trames formés.

6. Revêtement de machine de papier selon l'une des revendications 1 à 5, **caractérisé en ce que** chaque fois au moins deux fils sont ajustés comme fils de chaîne plats (6, 7) les fils de trames formés au coté de machine à une partie tout au moins comme fils de trame plats (2) à des fils de trames formés et sont intégrés chaque fois à un fil de chaîne plat (2) et les fils de chaîne ronds (6, 7) joints ensembles à ceux-ci par une partie tout au moins des fils plus longs (4, 5, 12, 14).

7. Revêtement de machine de papier selon la revendication 6, **caractérisé en ce que** un fil de chaîne plat (2) joint à un des fils de chaîne ronds (6,7) au coté de la machine de la machine (6, 7) sont placés cote à côte.

8. Revêtement de machine de papier selon l'une des revendications 6 ou 7, **caractérisé en ce que** la somme des diamètres des fils de chaîne ronds (6, 7) qui sont juxtaposés à un fil de trame plat (2), n'est pas plus grande que l'extension dans le sens de la longueur du revêtement de machine de papier (1).

9. Revêtement de machine de papier selon l'une des revendications 6 à 8, **caractérisé en ce qu'**à côté du fil de trame plat (2) et les fils de trame ronds joints entres-eux (6, 7) aucun des autres fils de trames ne sont disponibles.

10. Revêtement de machine de papier selon l'une des revendications 6 à 8, **caractérisé en ce qu'**une partie des fils plus longs relie seulement au coté de papier les fils de trame plats et relie sinon seulement avec des fils de chaîne plats qui passent entre les fils de chaîne plats joints aux fils de trame ronds.

11. Revêtement de machine de papier selon l'une des revendications 1 à 5, **caractérisé en ce qu'**au moins une partie des fils de trames (22) est formée comme fils de trame plats (23), des entretoises plus longues faisant saillie (24, 25) sont adaptées au coté de la machine.

12. Revêtement de machine de papier selon la revendication 11, **caractérisé en ce que** les entretoises plus longues (24, 25) ont une forme de parallélipède, trapézoïdale et/ou ronde en coupe transversale.

13. Revêtement de machine de papier selon la revendication 11 ou 12, **caractérisé en ce que** deux ou trois entretoises plus longues (24, 25) sont adaptées côte à côte.

14. Revêtement de machine de papier selon l'une des revendications 6 à 13, **caractérisé en ce que** les fils de trame plats (2, 23) ont une extension dans le sens de la longueur du revêtement de machine de papier (1, 21) de 1 à 25 millimètres, de préférence 10 à 15 millimètres, et dans la direction de l'épaisseur de 0,2 à 1 millimètres.

15. Revêtement de machine de papier selon l'une des revendications 6 à 14, **caractérisé en ce que** les fils plus longs (4, 5, 12, 14, 26) sont formés comme fils de chaîne plats.

16. Revêtement de machine de papier selon l'une des revendications 15, **caractérisé en ce que** les fils de chaîne plats (4, 5, 12, 14, 26) ont une extension dans le sens de la largeur du revêtement de machine de papier de 0,5 à 5 millimètres et dans la direction de l'épaisseur 0,2 à 1 millimètres.
